# EUROPÄISCHE PATENTSCHRIFT

(11) **EP 1 695 825 B1**
(45) Veröffentlichungstag und Bekanntmachung des Hinweises auf die Patenterteilung: **02.06.2010**
(21) Anmeldenummer: 05109008.2
(22) Anmeldetag: 29.09.2005
(51) Int. Cl.: B41F 27/12

(54) **Vorrichtung zum registerhaltigen Ausrichten zumindest einer Druckplatte auf einem Plattenzylinder**
Device to adjust at least a printing plate on a plate cylinder
Dispositif pour ajuster au minimum une plaque d'impression sur un cylindre d'impression

(30) Priorität: 28.02.2005 DE 102005008982
(43) Veröffentlichungstag der Anmeldung: 30.08.2006
(73) Patentinhaber: Koenig & Bauer AG, 97080 Würzburg (DE)
(72) Erfinder: Rachor, Burkhard, 97273 Kürnach (DE); Abts, Klaus, 97250 Erlabrunn (DE); Koblinger, Michael, 97225 Zellingen (DE)

(56) Entgegenhaltungen:
- EP-A2- 0 535 502
- WO-A-2005/110752
- DE-A1- 4 035 621
- DE-A1- 4 444 062
- DE-A1- 10 121 248
- DE-A1- 19 606 744
- DE-C1- 4 038 919
- FR-A1- 2 182 115
- US-A1- 2002 189 472
- US-B1- 6 810 808

## Beschreibung

Die Erfindung betrifft eine Rotationsdruckmaschine mit einem Plattenzylinder, einer Druckplatte und einer Vorrichtung zum registerhaltigen Ausrichten zumindest einer Druckplatte auf einem Plattenzylinder gemäß dem Oberbegriff des Anspruchs 1.

Bei Rollenrotationsdruckmaschinen ist es bekannt, dass sich die zu bedruckende Papierbahn in Abhängigkeit von ihrer Beschaffenheit und von der Feuchtmittelaufnahme während des Druckens in ihrer Breite verändert. Diese Breitenänderung kann von Druckwerk zu Druckwerk unterschiedlich sein. Sie nimmt von Bahn- bzw. Zylindermitte nach außen hin zu. Dies hat zur Folge, dass die Druckplatten auf dem Plattenzylinder hinsichtlich des Seitenpassers individuell eingestellt werden müssen. Hierzu sind diverse Lösungsmöglichkeiten bekannt.

Aus der EP 04 90 179 A1 ist eine Vorrichtung zum axialen Verstellen und Fixieren eines Registerstiftes im Zylinderkanal eines Plattenzylinders einer Rotationsdruckmaschine bekannt, bei der der Registerstift mindestens zwei zueinander um 90° versetzt angeordnete Langlöcher aufweist, von denen das eine zur Aufnahme eines Befestigungsmittels dient und axial ausgerichtet ist und das andere zur Aufnahme eines Stellmittels vorgesehen ist. Als Stellmittel sind Exzenterbolzen vorgesehen. Auf diese Weise ist nur ein relativ geringes Maß an axialer Verstellung des Registerstiftes möglich.

Aus der DE 40 38 919 C1 ist ebenfalls eine Vorrichtung zum axialen Verstellen und Fixieren eines Registerstifts im Zylinderkanal eines Plattenzylinders einer Rotationsdruckmaschine bekannt, wobei hier eine Halterung vorgesehen ist, die fest mit einer Einsatzleiste verbunden angeordnet ist und die mit einem Befestigungsteil des Registerstiftes mittels Madenschrauben in Reibschluss bringbar ist. Der maximale Verstellweg des Registerstifts ist auch hier wieder durch die Länge von Langlöchern beschränkt, über die die Madenschrauben zugänglich sind.

Aus der EP 05 35 502 B1 ist eine Vorrichtung zum registerhaltigen Ausrichten von mehreren in Achsrichtung nebeneinander angeordneten Druckplatten auf einem Plattenzylinder einer Rotationsdruckmaschine bekannt, wobei in der Zylindergrube des Plattenzylinders axial verschiebliche, mittels Schrauben in der Zylindergrube klemmbare Einsatzleisten angeordnet sind, die die Registerzapfen tragen, wobei zum axialen Verschieben der Einsatzleisten sich am Plattenzylinder abstützende Differentialschrauben vorgesehen sind. Diese Differentialschrauben sind nur von den Seitenflächen des Plattenzylinders her zugänglich. Weiterhin ist auch hier nur ein relativ kleiner Verstellweg der Einsatzleisten und somit der Registerzapfen möglich.

Die vorstehend beschriebenen Vorrichtungen nach dem Stand der Technik ermöglichen Verstellungen des Registervorsprungs bzw. Registerstifts lediglich im Umfang der üblichen Registerabweichungen des Seitenpassers, also in der Größenordnung von einigen mm. Andererseits wären insbesondere dann erheblich größere Verstellwege der Registervorsprünge erforderlich, wenn eine Anpassung der Maschine an sich ändernde zu bedruckende Papierbahnbreiten wegen sich ändernder Formate der zu bedruckenden Bedruckstoffe erforderlich ist. In solchen Fällen mussten bislang Teile der bisherigen Konstruktion durch angepasste Teile ersetzt werden und ggf. sogar der Zylinder nachgearbeitet werden.

Die DE 44 44 062 C2, die DE 101 21 248 A1 und die US 2002/0 189 472 A1 beschreiben Vorrichtungen zum registerhaltigen Ausrichten von Druckplatten auf einem Plattenzylinder. Dabei ist ein Registervorsprung in einem Kanal des Plattenzylinders verstellbar und klemmbar angeordnet.

Die US 6 810 808 B1 offenbart einen Registerstift, der in eine zylindrischen Bohrung verschiebbar ist.

Aus der FR 2 182 115 A1 oder DE 196 06 744 A1, der DE 40 35 621 A1 und der WO 2005/110752 A1 sind Druckplattenklemmeinrichtungen mit Registerelementen bekannt.

Der Erfindung liegt die Aufgabe zugrunde, eine Rotationsdruckmaschine mit einem Plattenzylinder, einer Druckplatte und einer Vorrichtung zum registerhaltigen Ausrichten zumindest einer Druckplatte auf einem Plattenzylinder zu schaffen.

Die Aufgabe wird erfindungsgemäß durch die Merkmale des Anspruchs 1 gelöst.

Die mit der Erfindung erzielbaren Vorteile bestehen insbesondere darin, dass der Registervorsprung nunmehr in jede beliebige axiale Position innerhalb des Hohlraums bzw. des Verstellraums positioniert werden kann, wobei vorzugsweise die Zugänglichkeit zur Verstellung bei der Neupositionierung über den vorhandenen Schlitz des Plattenzylinderkanals erfolgt.

Im Falle der vorliegenden Erfindung erfolgt somit vorzugsweise im Gegensatz zu diversen Lösungen nach dem Stand der Technik der Zugang zum Verstellen des Registervorsprungs über den Zylinderkanal und nicht über die Zylinderseitenflächen (Zylinderballen) bzw. zusätzliche Freibohrungen im Druckbereich, da dort oftmals aus konstruktiven Gründen die Zugänglichkeit erschwert bzw. nicht möglich ist. Die Erfindung ermöglicht es, die benötigten Teile und somit die Teilevielfalt zu reduzieren, da unabhängig von den Konstruktionsbreiten immer das gleiche Klemmstück verwendet werden kann. Ferner können Fertigungskosten des Zylinders durch Wegfall diverser Bearbeitungsflächen verringert werden. Außerdem ist bei eingerückter Lagerstelle beim Plattenzylinder dies oftmals die einzige Möglichkeit, den Registervorsprung in größerem Maße zu verschieben.

In einer bevorzugten Ausführungsvariante (z. B. Fig. 12) ist das Klemmstück mit einem zylindrischen Registervorsprung und zwei Klemmstellen ausgeführt. Außerdem sind in axialer Richtung mehrere beabstandete Klemmstücke (mindestens 2, 4 oder 6) angeordnet.

Ausführungsbeispiele der Erfindung sind in den Zeichnungen dargestellt und werden im Folgenden näher beschrieben.

Es zeigen:
- Fig. 1: eine erste perspektivische Ansicht eines ersten Ausführungsbeispiels einer Vorrichtung;
- Fig. 2: eine zweite perspektivische Ansicht des ersten Ausführungsbeispiels gemäß Fig. 1;
- Fig. 3: eine schematische Seitenansicht im Teilschnitt der in einen Plattenzylinder einer Rollenoffsetrotationsdruckmaschine eingesetzten Vorrichtung gemäß Fig. 1;
- Fig. 4: eine perspektivische Darstellung der Anordnung gemäß Fig. 3;
- Fig. 5: eine perspektivische Ansicht eines zweiten Ausführungsbeispiels einer Vorrichtung;
- Fig. 6: eine schematische Seitenansicht im Teilschnitt der in einen Plattenzylinder einer Rollenoffsetrotationsdruckmaschine eingesetzten Vorrichtung gemäß Fig. 5;
- Fig. 7: eine Seitenansicht der Vorrichtung gemäß Fig. 5 in Richtung deren Längsachse;
- Fig. 8: eine Seitenansicht der Vorrichtung gemäß Fig. 5 quer zu deren Längsachse;
- Fig. 9: eine perspektivische Ansicht eines dritten Ausführungsbeispiels einer Vorrichtung;
- Fig. 10: eine schematische Seitenansicht im Teilschnitt der in einen Plattenzylinder einer Rollenoffsetrotationsdruckmaschine eingesetzten Vorrichtung gemäß Fig. 9;
- Fig. 11: eine Seitenansicht der Vorrichtung gemäß Fig. 9 in Richtung deren Längsachse;
- Fig. 12: eine Seitenansicht der Vorrichtung gemäß Fig. 9 quer zu deren Längsachse;
- Fig. 13: eine perspektivische Ansicht eines vierten Ausführungsbeispiels einer Vorrichtung;
- Fig. 14: eine schematische Seitenansicht im Teilschnitt der in einen Plattenzylinder einer Rollenoffsetrotationsdruckmaschine eingesetzten Vorrichtung gemäß Fig. 13;
- Fig. 15: eine Seitenansicht der Vorrichtung gemäß Fig. 13 in Richtung deren Längsachse;
- Fig. 16: eine Seitenansicht der Vorrichtung gemäß Fig. 13 quer zu deren Längsachse;
- Fig. 17: eine perspektivische Ansicht eines fünften Ausführungsbeispiels einer Vorrichtung in halbschematischer Darstellung.

Es wird zunächst auf das Ausführungsbeispiel gemäß Fig. 1 bis 4 Bezug genommen.

Ausgegangen wird, wie auch im Falle der anderen Ausführungsbeispiele, von einer Rollenoffsetrotationsdruckmaschine, von der in den Zeichnungen lediglich ein Plattenzylinder 01 teilweise dargestellt ist, vgl. Fig. 3 und 4. An diesem Plattenzylinder 01 sind eine oder mehrere, nicht dargestellte Druckplatten in einem Zylinderkanal 02, z. B. Plattenzylinderkanal 02 über Schlitzhalterungen gehalten. Der Plattenzylinder weist vorzugsweise mindestens eine unter einem spitzen Winkel α (z. B. 45°) zu einer Tangente 10 (Fig. 6) am Schlitz angeordnete vorlaufende Seitenfläche auf. Vorzugsweise ist die nachlaufende Seitenfläche parallel zur vorlaufenden Seitenfläche angeordnet. Der nach außen offene, parallel zur Achse des Plattenzylinders 01 verlaufende Plattenzylinderkanal 02 schließt mit der Oberfläche des Plattenzylinders 01 einen Winkel von etwa 45° ein und mündet in einem ebenfalls parallel zur Achse des Plattenzylinders 01 im Inneren den Plattenzylinders 01 verlaufenden Hohlraum 03, z. B. eine zylindrische Bohrung 03 die als zylindrische Tieflochbohrung 03 ausgebildet ist. Wie insbesondere aus Fig. 3 gut ersichtlich mündet der Plattenzylinderkanal 02 in die Tieflochbohrung 03 nicht radial, sondern als Sekante. In den Plattenzylinderkanal 02 werden die vorauslaufenden und nachlaufenden Enden der Druckplatten eingehängt, während die Tieflochbohrung 03 zur Aufnahme der Klemmeinrichtung 05 dient.

Die Vorrichtung gemäß des ersten Ausführungsbeispiels ist insgesamt mit der Bezugsziffer 04 bezeichnet und wird im Folgenden auch Klemmstück 04 anstelle von Klemmeinrichtung 05 genannt. Das Klemmstück 04 nach Fig. 1 und 2 umfasst einen Grundkörper 06, der insgesamt im Wesentlichen zylindrisch ausgebildet ist mit einem ersten, zylindrischen Abschnitt 07 und einem zweiten, teilzylindrischen Abschnitt 08, der eine Abflachung 09 aufweist. Der gegenüber der Abflachung 09 vorspringende Abschnitt 11 des zylindrischen Abschnitts 07 stellt den Registervorsprung 11, auch "Registerstein" 11 oder "Registerstift" 11 genannt, dar, der zum Eingriff in nicht dargestellte Stanznuten in den nicht dargestellten Druckplatten dient. Der Zylinderdurchmesser des zylindrischen Abschnitts 07 und des teilzylindrischen Abschnitts 08 des Grundkörpers 06 ist derart, dass der in die Tieflochbohrung 03 eingeführte Grundkörper 06 in Achsrichtung des Grundkörpers 06 leicht, aber mit minimalem Spiel verschiebbar ist. Der teilzylindrische Abschnitt 08 erstreckt sich vorzugsweise über einen Winkelbereich von mehr als 180°, beispielsweise über einen Bereich von etwa 240°.

Der Registervorsprung 11 ist von einem zylindrischen, zur zylindrischen Bohrung 03 koaxialen Abschnitt 07 gebildet, dessen Außenumfang dem Innenumfang der zylindrischen Bohrung 03 im Wesentlichen entspricht.

Im teilzylindrischen Abschnitt 07 des Grundkörpers 06 ist eine senkrecht zur Abflachung 09 verlaufende Gewindebohrung 12 ausgebildet, in der ein Betätigungsmittel 13, z. B. eine Schraube13, insbesondere Spannschraube 13 aufgenommen ist. Die Spannschraube 13 weist ein Schraubbetätigungselement 14, z. B. einen hexagonalen Kopf 14 auf, der eine Sechskantstruktur aufweist, dessen Oberseite kugelförmig gewölbt ist, wie dies am besten aus Fig. 2 und 3 erkennbar ist. Der Krümmungsradius der kugelförmigen Wölbung entspricht dem Zylinderradius der Tieflochbohrung 03.

Zum Verspannen des Klemmstücks 04 in der gewünschten Position in der Tieflochbohrung 03 wird das Klemmstück 04 mittels geeigneter Werkzeuge 19 in an sich bekannter Weise exakt positioniert und dann die Spannschraube 13 aus dem teilzylindrischen Abschnitt 08 herausgeschraubt, bis der Kopf 14 der Spannschraube 13 mit seiner kugelförmigen Oberfläche an der Wandung der Tieflochbohrung 03 anliegt und den gegenüberliegenden teilzylindrischen Abschnitt 08 des Grundkörpers 06 gegen die Wandung der Tieflochbohrung 03 mit einer solchen Kraft presst, dass das Klemmstück 04 sicher in seiner Position fixiert ist. Zum Lösen des Klemmstücks 04 aus seiner verspannten Position wird die Spannschraube 13 in den teilzylindrischen Abschnitt 08 so weit hineingeschraubt, bis das Klemmstück 04 in axialer Richtung frei beweglich ist.

Das Werkzeug 19 zum Betätigen der Spannschraube 13 ist in den Fig. 3 und 4 dargestellt und nach Art eines Schraubenschlüssels ausgebildet und von besonders flacher Bauart, um durch den Schlitz des Plattenzylinderkanals 02 hindurch in Eingriff mit dem Kopf 14 geführt werden zu können. Der Plattenzylinderkanal 02 weißt an der Mantelfläche des Ballens eine Breite b in Umfangsrichtung, vorzugsweise kleiner als 5 mm, insbesondere kleiner als 2,5 mm, auf.

Wie aus Fig. 4 erkennbar umfasst das Klemmstück 04 zusätzlich eine (in den Fig. 1 bis 3 nicht dargestellte) Verdrehsicherung 16 in Form einer an der freien Stirnseite des teilzylindrischen Abschnitts 08 befestigten Trägerplatte 17 mit daran angebrachtem Vorsprung 18, der in den Plattenzylinderkanal 02 hineinragt. Hierdurch wird die Winkellage des Klemmstücks 04 innerhalb der Tieflochbohrung 03 relativ zum Plattenzylinderkanal 02 festgelegt und sichergestellt, dass das Klemmstück 04 stets so positioniert ist, dass sich die Abflachung 09 des teilzylindrischen Abschnitts 08 in etwa parallel zur Ebene des Plattenzylinderkanals 02 befindet und somit der Kopf 14 der Spannschraube 13 durch den Plattenzylinderkanal 02 hindurch stets zugänglich und betätigbar ist. Es sei an dieser Stelle darauf hingewiesen, dass auch die übrigen, weiter unten erläuterte Ausführungsbeispiele solche oder ähnliche bzw. gleichwirkende Verdrehsicherungen 16 aufweisen können, auch wenn diese bei diesen Ausführungsbeispiel nicht dargestellt sind.

Es wird nun auf das zweite Ausführungsbeispiel gemäß Fig. 5 bis 8 Bezug genommen. Dieses Ausführungsbeispiel entspricht hinsichtlich des Aufbaus in vielen Aspekten den ersten Ausführungsbeispiel, so dass insoweit hierauf Bezug genommen werden kann und auf eine nochmalige Beschreibung verzichtet wird. Der wesentliche Unterschied des zweiten Ausführungsbeispiels zum ersten Ausführungsbeispiel besteht darin, dass im Falle des zweiten Ausführungsbeispiels zu beiden Seiten des den Registervorsprung 11 definierenden zylindrischen Abschnitts 07 jeweils eine Klemmeinrichtung 05 ausgebildet ist, so dass der Grundkörper 06 dementsprechend zwei teilzylindrische Abschnitte 08 mit jeweils einer Abflachung 09 aufweist und dementsprechend auch zwei Spannschrauben 13 vorgesehen sind. Das Klemmstück 04 ist somit bzgl. des mittigen zylindrischen Abschnitts 07 symmetrisch ausgebildet. Die teilzylindrischen Abschnitte 08 weisen zwischen den Gewindebohrungen 12 und dem zylindrischen Abschnitt 07 jeweils einen Abschnitt 21 mit geringfügig vermindertem Durchmesser auf.

Es wird nun auf das dritte Ausführungsbeispiel gemäß Fig. 9 bis 12 Bezug genommen. Das dritte Ausführungsbeispiel entspricht in wesentlichen Aspekten derjenigen gemäß Fig. 5 bis 8 und es wird insoweit auf die vorstehende Beschreibung Bezug genommen. Das Klemmstück 04 umfasst wiederum einen Grundkörper 06 mit einem mittleren zylindrischen Abschnitt 07, der den Registervorsprung 11 definiert, und beidseitig jeweils einen teilzylindrischen Abschnitt 08 mit jeweils einer Abflachung 09 und einer Gewindebohrung 12, die jeweils eine Spannschraube 13 aufnimmt, deren Kopf 14 nun allerdings nicht mehr kugelig ausgebildet zu sein braucht.

Im Falle des dritten Ausführungsbeispiels sind jedoch die Klemmeinrichtungen 05 unterschiedlich ausgebildet. An den beiden Stirnseiten des Grundkörpers 06 ist, in der Darstellung gemäß Fig. 9, 11 und 12 nahe der Unterseite, jeweils ein in Axialrichtung verlaufender Einschnitt 22 ausgebildet, so dass an der Unterseite des Grundkörpers 06, der jeweiligen Gewindebohrung 12 gegenüberliegend, jeweils ein seitlich austragender Steg 23, z. B. ein Ansatz 23 entsteht, an dem die jeweilige Spannschraube 13 mit ihrem unteren Ende anschlägt. Durch weiteres Eindrehen der Spannschrauben 13 werden die Ansätze 23, die in gewissem Umfang elastisch auslenkbar sind, zunehmend nach außen weg vom Rest des Grundkörpers 06 bzw. nach unten gegen die Wandung der Tieflochbohrung 03 gepresst, wodurch der Rest des Grundkörpers 06 zunehmend nach oben gegen die Wandung der Tieflochbohrung 03 gepresst wird und sich das Klemmstück 04 somit in der Tieflochbohrung 03 verspannt.

Es wird nun auf das vierte Ausführungsbeispiel gemäß Fig. 13 bis 16 Bezug genommen. Das dritte Ausführungsbeispiel entspricht in wesentlichen Aspekten derjenigen gemäß Fig. 5 bis 8 bzw. 9 bis 12 und es wird insoweit wieder auf die vorstehende Beschreibung Bezug genommen. Das Klemmstück 04 umfasst wiederum einen Grundkörper 06 mit einem mittleren zylindrischen Abschnitt 07, der den Registervorsprung 11 definiert, und beidseitig jeweils einen teilzylindrischen Abschnitt 08 mit jeweils einer Abflachung 09 und einer Bohrung, die jeweils ein Spannelement aufnimmt.

Die Bohrungen sind hier jedoch nicht als Gewindebohrungen 12, sondern als Bohrungen 24 ausgebildet und die Spannelemente werden von Bolzen 26, insbesondere von Spannbolzen 26 gebildet, die in den Bohrungen 24 längsverschieblich, aber drehfest geführt sind. Die Bolzen 26 weisen zwei Abschnitte auf, in der Darstellung gemäß Fig. 13, 14 und 16 einen oberen Gewindeabschnitt 27 und einen sich hieran anschließenden unteren Schaftabschnitt 28, wobei der Schaftabschnitt 28 in der Bohrung 24 geführt ist und der Gewindeabschnitt 27 nach oben über die Abflachung 09 hervorsteht und eine als Sechskantmutter 29 ausgebildetes Betätigungsmittel 29, z. B. ein Schraubbetätigungselement 29, insbesondere Spannmutter 29 trägt, die sich ihrerseits mit ihrer Unterseite auf der Abflachung 09 bzw. einer hierin ausgebildeten Ausnehmung abstützt. Zur drehfesten Führung der Bolzen 26 sind diese an ihrem Schaftabschnitt 28 mit je einer Nut 32, z. B. Führungsschlitz 32, insbesondere einem Führungselement 31, z. B. einen Führungsstift 31 versehen, der in je einem Führungsschlitz 32 geführt ist, der jeweils in einer Stirnseite des Grundkörpers 06 ausgebildet ist, parallel zu den Bohrungen 24 verläuft und sich jeweils bis zur benachbarten Bohrung 24 erstreckt.

Zum Verspannen des Klemmstücks 04 gemäß der viertes Ausführungsbeispiel werden die Spannmuttern 29 derart gedreht, dass sich die beiden Bolzen 26 unter zunehmendem Austreten aus den Bohrungen 24 mit ihren oberen Enden gegen die innere Wandung der Tieflochbohrung 03 anlegen und den Grundkörper 06 nach unten gegen die innere Wandung der Tieflochbohrung 03 drücken, bis das Klemmstück 04 ausreichend verspannt ist.

Es wird nun auf das fünfte Ausführungsbeispiel Bezug genommen, die in Fig. 17 halbschematisch dargestellt ist. Das Klemmstück 04 umfasst hier zwei in axialer Ebene geteilte Abschnitte 33, z. B. Bauteile 33, insbesondere Klemmteile 33 von jeweils im Wesentlichen halbzylindrischer Form, die sich unter Bildung eines Spalts 34 gegenüberliegen. An einem der Klemmteile 33 ist ein Registervorsprung 11 befestigt. Beidseitig des Registervorsprungs 11 ist jeweils eine Klemmeinrichtung 05 ausgebildet. Jede Klemmeinrichtung 05 umfasst eine in entsprechende Vertiefungen in den Klemmteilen 33 eingesetzte Druckfeder 36, mittels der die Klemmteile 33 in unverrückbare Anlage an die innere Wandung der Tieflochbohrung 03 gepresst werden.

Weiterhin umfasst jede Klemmeinrichtung 05 einen Schraubbolzen 37, der an einer Seite ein Rechtsgewinde und an der anderen Seite ein Linksgewinde aufweist. Der Schraubbolzen 37 ist an einer Seite in eine Gewindebohrung in einem der beiden Klemmteile 33 und an der anderen Seite in eine Gewindebohrung im anderen der beiden Klemmteile 33 eingeschraubt. Zwischen den beiden Gewindeabschnitten trägt jeder Schraubbolzen 37 eine mit ihm drehfest verbundenes Betätigungsmittel 38, z. B. Schraubbetätigungselement 38, z. B. eine Mutter 38, insbesondere eine Spannmutter 38, die eine Sechskantstruktur aufweist, die im Spalt zwischen den Bauteilen angeordnet ist.

Das Klemmstück 04 gemäß des fünften Ausführungsbeispiel fixiert sich aufgrund der Vorspannung der Druckfedern 36 selbsttätig in der eingestellten Position. Soll diese Position verstellt werden, so wird die Spannmutter 38 derart gedreht, dass die beiden Klemmteile 33 mittels der Schraubbolzen 37 aufeinander zu bewegt werden, bis schließlich das Klemmstück 04 frei verschoben werden kann.

Es versteht sich, dass im Falle des fünften Ausführungsbeispiels die Tieflochbohrung 03 relativ zum Plattenzylinderkanal 02 so angeordnet ist, dass der Plattenzylinderkanal 02 in etwa radial auf die Tieflochbohrung 03 trifft. Bei nicht radialem Auftreffen sind Modifikationen des beispielsweise dargestellten Klemmstücks 04 ohne weiteres möglich, insbesondere können die Klemmteile 33 hinsichtlich ihrer beiden Teilzylinderabschnitte jeweils unterschiedlich groß ausgebildet sein.

Die Klemmeinrichtung 05 umfasst mindestens eine Schraubeinrichtung 12, 13, 14; 26, 27, 29; 37, 38.

Das Klemmstück 04 mit Registervorsprung 11 und zwei Klemmeinrichtungen ist als einzelne Baueinheit ausgebildet.

In axialer Richtung der Rotationsachse des Plattenzylinders 01 sind mindestens zwei zueinander beabstandete Klemmstücke 04 angeordnet.

### Bezugszeichenliste

- 01: Plattenzylinder
- 02: Zylinderkanal, Plattenzylinderkanal
- 03: Hohlraum, zylindrische Bohrung, Tieflochbohrung
- 04: Vorrichtung, Klemmstück
- 05: Klemmeinrichtung
- 06: Grundkörper
- 07: Abschnitt, zylindrische
- 08: Abschnitt, teilzylindrische
- 09: Abflachung
- 10: Tangente
- 11: Abschnitt, vorspringender, Registervorsprung, Registerstein, Registerstift
- 12: Gewindebohrung
- 13: Betätigungsmittel, Schraube, Spannschraube
- 14: Schraubbetätigungselement, Kopf
- 15: -
- 16: Verdrehsicherung
- 17: Trägerplatte
- 18: Vorsprung
- 19: Werkzeug
- 20: -
- 21: Abschnitt
- 22: Einschnitt
- 23: Steg, Ansatz
- 24: Bohrung
- 25: -
- 26: Bolzen, Spannbolzen
- 27: Gewindeabschnitt
- 28: Schaftabschnitt
- 29: Betätigungsmittel, Schraubbetätigungselement, Mutter, Spannmutter
- 30: -
- 31: Führungselement, Führungsstift
- 32: Führungsschlitz, Nut
- 33: Abschnitt, Bauteil, Klemmteil
- 34: Spalt
- 35: -
- 36: Druckfeder
- 37: Schraubbolzen
- 38: Betätigungsmittel, Schraubbetätigungselement, Mutter, Spannmutter

- b: Breite
- α: Winkel

## Patentansprüche

1. Rotationsdruckmaschine mit einem Plattenzylinder (01), einer Druckplatte und einer Vorrichtung zum registerhaltigen Ausrichten zumindest einer Druckplatte auf dem Plattenzylinder (01) der Rotationsdruckmaschine, wobei die Vorrichtung einen axial verstellbaren Registervorsprung (11) umfasst, der in eine der Registerung dienende Ausnehmung der Druckplatte eingreift und innerhalb eines in axialer Richtung der Rotationsachse des Plattenzylinders (01) verlaufenden Hohlraums (03) in axialer Richtung verstellbar ist, welcher über einen hierzu parallel verlaufenden Zylinderkanal (02) mit dem Äußeren des Plattenzylinders (01) in Verbindung steht, wobei der Registervorsprung (11) mit einer längs das Hohlraums (03) verschiebbaren Klemmeinrichtung (05) verbunden ist, die über Betätigungsmittel (13; 29; 38) in einer gewünschten axialen Position gegen die Oberfläche des Hohlraums (03) klemmbar oder geklemmt bzw. aus einer solchen Position lösbar ist, wobei der Hohlraum (03) eine zylindrische Bohrung (03) ist, **dadurch gekennzeichnet, dass** der Registervorsprung (11) und/oder die Klemmeinrichtung (05) mindestens einen umfangsmäßig an die zylindrische Bohrung (03) angepassten Abschnitt (07; 08; 33) aufweist, dass der Registervorsprung (11) von einem zylindrischen, zur zylindrischen Bohrung (03) koaxialen Abschnitt (07) gebildet ist.

2. Rotationsdruckmaschine nach Anspruch 1, **dadurch gekennzeichnet, dass** in axialer Richtung der Rotationsachse des Plattenzylinders (01) mindestens zwei, einzelne Klemmeinrichtungen (05) angeordnet sind.

3. Rotationsdruckmaschine nach Anspruch 1, **dadurch gekennzeichnet, dass** ein Außenumfang des koaxialen Abschnittes (07) dem Innenumfang der zylindrischen Bohrung (03) im Wesentlichen entspricht.

4. Rotationsdruckmaschine nach einem der vorhergehenden Ansprüche, **dadurch gekennzeichnet, dass** die Klemmeinrichtung (05) zumindest eine Schraubeinrichtung (12, 13, 14; 26, 27, 29; 37, 38) umfasst.

5. Rotationsdruckmaschine nach Anspruch 4, **dadurch gekennzeichnet, dass** die Schraubeinrichtung (12, 13, 14; 26, 27, 29; 37, 38) ein Schraubbetätigungselement (14; 29; 38) umfasst.

6. Rotationsdruckmaschine nach Anspruch 5, **dadurch gekennzeichnet, dass** das Schraubbetätigungselement (14; 29; 38) durch den Zylinderkanal (02) hindurch betätigbar ist.

7. Rotationsdruckmaschine nach Anspruch 6, **dadurch gekennzeichnet, dass** die Achse des Schraubbetätigungselements (14; 29; 38) senkrecht zur Ebene einer der verlaufenden Seitenflächen des Zylinderkanals (02) angeordnet ist.

8. Rotationsdruckmaschine nach Anspruch 7, **dadurch gekennzeichnet, dass** das Schraubbetätigungselement (14; 29; 38) in Verlängerung des Zylinderkanals (02) angeordnet ist.

9. Rotationsdruckmaschine nach Anspruch 8, **dadurch gekennzeichnet, dass** das Schraubbetätigungselement (14; 29; 38) eine Sechskantstruktur aufweist.

10. Rotationsdruckmaschine nach Anspruch 9, **dadurch gekennzeichnet, dass** das Schraubbetätigungselement (29; 38) eine Mutter (29; 38) ist.

11. Rotationsdruckmaschine nach Anspruch 9, **dadurch gekennzeichnet, dass** das Schraubbetätigungselement (14) der Kopf (14) einer Schraube (13) ist.

12. Rotationsdruckmaschine nach einem der vorhergehenden Ansprüche, **dadurch gekennzeichnet, dass** die Klemmeinrichtung (05) einen Grundkörper (06) und eine in den Grundkörper (06) gewindemäßig eingesetzte Spannschraube (13) umfasst.

13. Rotationsdruckmaschine nach Anspruch 12, **dadurch gekennzeichnet, dass** die Klemmeinrichtung (05) durch Vergrößern des Abstandes zwischen einem Ende der Spannschraube (13) und dem diesem gegenüberliegenden Ende des Grundkörpers (06) im Hohlraum (03) verspannbar ist.

14. Rotationsdruckmaschine nach Anspruch 13, **dadurch gekennzeichnet, dass** die Klemmeinrichtung (05) durch Herausdrehen der Spannschraube (13) aus dem Grundkörper (06) verspannbar ist.

15. Rotationsdruckmaschine nach Anspruch 14, **dadurch gekennzeichnet, dass** die Form des Kopfes (14) der Spannschraube (13) der Form der hieran anliegenden Wandung des Hohlraums (03) angepasst ist.

16. Rotationsdruckmaschine nach Anspruch 11 oder Anspruch 15, **dadurch gekennzeichnet, dass** der Kopf (14) kugelförmig gekrümmt ist.

17. Rotationsdruckmaschine nach Anspruch 12, **dadurch gekennzeichnet, dass** der Grundkörper (06) für die Spannschraube (13) eine durchgehende Gewindebohrung (12) aufweist, dass an der dem Kopf (14) gegenüberliegenden Seite der Spannschraube (13), der Gewindebohrung (12) gegenüberliegend, am Grundkörper (06) ein elastisch deformierbarer Steg (23) ausgebildet ist, und dass die Klemmeinrichtung (05) durch Einschrauben der Spannschraube (13) in die Gewindebohrung (12) und dementsprechendes Auslenken des Stegs (23) nach außen verspannbar ist.

18. Rotationsdruckmaschine nach einem der Ansprüche 1 bis 11, **dadurch gekennzeichnet, dass** die Klemmeinrichtung (05) einen Grundkörper (06) und einen im Grundkörper (06) quer zur Achse des Hohlraums (03) verschieblichen Spannbolzen (26) umfasst.

19. Rotationsdruckmaschine nach Anspruch 18, **dadurch gekennzeichnet, dass** der Spannbolzen (26) in einer Bohrung (24) im Grundkörper (06) in Längsrichtung verschieblich, aber verdrehsicher geführt ist.

20. Rotationsdruckmaschine nach Anspruch 19, **dadurch gekennzeichnet, dass** der Spannbolzen (26) mit einem sich quer zur Achse des Spannbolzens (26) erstreckenden Führungselement (31) versehen ist, das in einer parallel zur Bohrung (24) verlaufenden Nut (32) in der Wandung der Bohrung (24) geführt ist.

21. Rotationsdruckmaschine nach Anspruch 20, **dadurch gekennzeichnet, dass** die Nut (32) von einem sich von einer Stirnwandung das Grundkörpers (06) bis zur Bohrung (24) erstreckenden Führungsschlitz (32) gebildet ist.

22. Rotationsdruckmaschine nach Anspruch 19, 20 oder 21, **dadurch gekennzeichnet, dass** der Spannbolzen (26) an einem Ende einen Gewindeabschnitt (27) aufweist, auf den eine Mutter (29) aufgesetzt ist, die sich an einer ihrer Stirnseiten am Grundkörper (06) abstützt.

23. Rotationsdruckmaschine nach einem der Ansprüche 12 bis 22, **dadurch gekennzeichnet, dass** der Grundkörper (06) teilzylindrisch ausgebildet ist und eine Abflachung (09) aufweist.

24. Rotationsdruckmaschine nach Anspruch 23, **dadurch gekennzeichnet, dass** die Abflachung (09) im Wesentlichen parallel zum Zylinderkanal (02) angeordnet ist.

25. Rotationsdruckmaschine nach Anspruch 23 oder 24, **dadurch gekennzeichnet, dass** sich der zylindrische Abschnitt (08) des teilzylindrischen Grundkörpers (06) über einen Winkelbereich von mehr als 180° erstreckt.

26. Rotationsdruckmaschine nach einem der vorhergehenden Ansprüche, **dadurch gekennzeichnet, dass** der Registervorsprung (11) zwischen zwei Klemmeinrichtungen (05) angeordnet ist.

27. Rotationsdruckmaschine nach Anspruch 26, **dadurch gekennzeichnet, dass** die beiden Klemmeinrichtungen (05) symmetrisch ausgebildet sind.

28. Rotationsdruckmaschine nach einem der vorhergehenden Ansprüche, **dadurch gekennzeichnet, dass** die Klemmeinrichtung (05) mindestens zwei Bauteile (33) umfasst, die mittels mindestens einer Druckfeder (36) jeweils in Richtung zur Wandung des Hohlraums (03) hin vorgespannt sind.

29. Rotationsdruckmaschine nach Anspruch 28, **dadurch gekennzeichnet, dass** die Klemmeinrichtung (05) eine Einrichtung zum Zusammenführen der mindestens zwei Bauteile (33) entgegen der Kraft der mindestens einen Druckfeder (36) umfasst.

30. Rotationsdruckmaschine nach Anspruch 29, **dadurch gekennzeichnet, dass** die Einrichtung zum Zusammenführen mindestens einen Schraubbolzen (37) umfasst, der mit einer Gewindebohrung eines Bauteils (33) in Eingriff steht, sowie eine Mutter (38), die mit dem Schraubbolzen (37) drehfest verbunden ist und über den Zylinderkanal (02) zugänglich ist.

31. Rotationsdruckmaschine nach Anspruch 30, **dadurch gekennzeichnet, dass** die Klemmeinrichtung (05) genau zwei Bauteile (33) umfasst, zwischen die mindestens eine Druckfeder (36) unter Vorspannung gespannt ist und die über mindestens einen Schraubbolzen (37) samt Mutter (38) miteinander verbunden sind, dass in jedem Bauteil (33) je eine Gewindebohrung für jeden Schraubbolzen (37) vorgesehen ist, wobei die je einem Schraubbolzen (37) zugeordneten beiden Gewindebohrungen sich gegenüberliegen und miteinander fluchten, dass bei jedem Schraubbolzen (37) je ein Gewinde rechtsdrehend und je ein Gewinde linksdrehend ist, dass die unterschiedlichen Gewinde der Schraubbolzen (37) an gegenüberliegenden Seiten der Mutter (38) ausgebildet sind, und dass die mindestens eine Mutter (38) in dem von den beiden Bauteilen (33) gebildeten Spalt (34) angeordnet ist.

32. Rotationsdruckmaschine nach Anspruch 1, **dadurch gekennzeichnet, dass** die Vorrichtung mit einer Verdrehsicherung (16) ausgestattet ist.

33. Rotationsdruckmaschine nach Anspruch 32, **dadurch gekennzeichnet, dass** die Verdrehsicherung (16) einen mit der Klemmeinrichtung (05) verbundenen Vorsprung (18) umfasst, der in den Zylinderkanal (02) hineinragt.

34. Rotationsdruckmaschine nach Anspruch 1, **dadurch gekennzeichnet, dass** die Rotationsdruckmaschine eine Rollenrotationsdruckmaschine ist.

35. Rotationsdruckmaschine nach Anspruch 34, **dadurch gekennzeichnet, dass** die Rollenrotationsdruckmaschine eine Rollenoffsetrotationsdruckmaschine ist.

36. Rotationsdruckmaschine nach Anspruch 1, **dadurch gekennzeichnet, dass** der Zylinderkanal (02) schlitzförmig ausgebildet ist.

37. Rotationsdruckmaschine nach Anspruch 1, **dadurch gekennzeichnet, dass** die Betätigungsmittel (13; 29; 38) zum Klemmen bzw. Lösen von außen durch den Zylinderkanal (02) hindurch zugänglich sind.

38. Rotationsdruckmaschine nach Anspruch 1, **dadurch gekennzeichnet, dass** der Registervorsprung (11) und mindestens eine Klemmeinrichtung (05) als eine Baueinheit ausgebildet sind.

39. Rotationsdruckmaschine nach Anspruch 26, **dadurch gekennzeichnet, dass** der Registervorsprung (11) und die zwei Klemmeinrichtungen (05) als eine Baueinheit ausgebildet sind.

40. Rotationsdruckmaschine nach Anspruch 1, **dadurch gekennzeichnet, dass** in axialer Richtung der Rotationsachse des Plattenzylinders (01) mindestens zwei Registervorsprünge (11) angeordnet sind.

41. Rotationsdruckmaschine nach Anspruch 1, **dadurch gekennzeichnet, dass** in axialer Richtung der Rotationsachse des Plattenzylinders (01) mindestens vier Registervorsprünge (11) angeordnet sind.

42. Rotationsdruckmaschine nach Anspruch 1, **dadurch gekennzeichnet, dass** in axialer Richtung der Rotationsachse des Plattenzylinders (01) mindestens sechs Registervorsprünge (11) angeordnet sind.

43. Rotationsdruckmaschine nach Anspruch 2, **dadurch gekennzeichnet, dass** die Klemmeinrichtungen (05) nicht miteinander verbunden sind.

## Claims

1. Rotary printing press comprising a plate cylinder (01), a printing plate and an apparatus for in-register alignment of at least one printing plate on the printing cylinder (01) of the rotary printing press, the apparatus comprising an axially adjustable register projection (11) which engages a printing plate recess serving for registration and is adjustable in the axial direction within a cavity (03) which runs in the axial direction of the axis of rotation of the plate cylinder (01) and is connected to the outside of the plate cylinder (01) via a cylinder channel (02) parallel thereto, the register projection (11) being connected to a clamping device (05) which is displaceable along the cavity (03) and can be clamped or is clamped via actuating means (13; 29; 38) in a desired axial position against the surface of the cavity (03) or is detachable from such a position, the cavity (03) being a cylindrical bore (03), **characterized in that** the register projection (11) and/or the clamping device (05) has at least one section (07; 08; 33) adapted to the circumference of the cylindrical bore (03), and **in that** the register projection (11) is formed by a cylindrical section (07) coaxial with the cylindrical bore (03).

2. Rotary printing press according to Claim 1, **characterized in that** at least two, individual clamping devices (05) are arranged in the axial direction of the axis of rotation of the plate cylinder (01).

3. Rotary printing press according to Claim 1, **characterized in that** an outer circumference of the coaxial section (07) substantially corresponds to the inner circumference of the cylindrical bore (03).

4. Rotary printing press according to any of the preceding claims, **characterized in that** the clamping device (05) comprises at least one screw device (12, 13, 14; 26, 27, 29; 37, 38).

5. Rotary printing press according to Claim 4, **characterized in that** the screw device (12, 13, 14; 26, 27, 29; 38, 38) comprises a screw actuating element (14; 29; 38).

6. Rotary printing press according to Claim 5, **characterized in that** the screw actuating element (14; 29; 38) can be actuated through the cylinder channel (02).

7. Rotary printing press according to Claim 6, **characterized in that** the axis of the screw actuating element (14; 29; 38) is arranged perpendicular to the plane of one of the lateral surfaces of the cylinder channel (02).

8. Rotary printing press according to Claim 7, **characterized in that** the screw actuating element (14; 29; 38) is arranged in an extension of the cylinder channel (02).

9. Rotary printing press according to Claim 8, **characterized in that** the screw actuating element (14; 29; 38) has a hexagon structure.

10. Rotary printing press according to Claim 9, **characterized in that** the screw actuating element (29; 38) is a nut (29; 38).

11. Rotary printing press according to Claim 9, **characterized in that** the screw actuating element (14) is the head (14) of a bolt (13).

12. Rotary printing press according to any of the preceding claims, **characterized in that** the clamping device (05) comprises a base body (06) and a clamping screw (13) inserted by means of a thread into the base body (06).

13. Rotary printing press according to Claim 12, **characterized in that** the clamping device (05) can be tensioned by increasing the distance between the end of the clamping bolt (13) and that end of the base body (06) which is opposite this in the cavity (03).

14. Rotary printing press according to Claim 13, **characterized in that** the clamping device (05) can be tensioned by unscrewing the clamping bolt (13) from the base body (06).

15. Rotary printing press according to Claim 14, **characterized in that** the shape of the head (14) of the clamping bolt (13) is adapted to the shape of that wall of the cavity (03) which is adjacent to it.

16. Rotary printing press according to Claim 11 or Claim 15, **characterized in that** the head (14) is spherically curved.

17. Rotary printing press according to Claim 12, **characterized in that** the base body (06) has a threaded through-hole (12) for the clamping bolt (13), **in that** an elastically deformable fin (23) is formed on that side of the clamping bolt (13) which is opposite the head (14), opposite the threaded hole (12), on the base body (06), and **in that** the clamping device (05) can be tensioned by screwing the clamping bolt (13) into the threaded hole (12) and accordingly deflecting the fin (23) outwards.

18. Rotary printing press according to any of Claims 1 to 11, **characterized in that** the clamping device (05) comprises a base body (06) and a clamping pin (26) displaceable in the base body (06) transversely to the axis of the cavity (03).

19. Rotary printing press according to Claim 18, **characterized in that** the clamping pin (26) is guided displaceably in the longitudinal direction, but nonrotatably, in a bore (24) in the base body (06).

20. Rotary printing press according to Claim 19, **characterized in that** the clamping pin (26) is provided with a guide element (31) which extends transversely to the axis of the clamping pin (26) and is guided in a groove (32) in the wall of the bore (24), which groove is parallel to the bore (24).

21. Rotary printing press according to Claim 20, **characterized in that** the groove (32) is formed by a guide slot (32) extending from an end wall of the base body (06) to the bore (24).

22. Rotary printing press according to Claim 19, 20 or 21, **characterized in that** the clamping pin (26) has, at one end, a threaded section (27) on which a nut (29) is mounted, which nut (29) is supported with one of its end faces on the base body (06).

23. Rotary printing press according to any of Claims 12 to 22, **characterized in that** the base body (06) is partly cylindrical and has a flat region (09).

24. Rotary printing press according to Claim 23, **characterized in that** the flat region (09) is arranged substantially parallel to the cylinder channel (02).

25. Rotary printing press according to Claim 23 or 24, **characterized in that** the cylindrical section (08) of the partly cylindrical base body (06) extends over an angular range of more than 180°.

26. Rotary printing press according to any of the preceding claims, **characterized in that** the register projection (11) is arranged between two clamping devices (05).

27. Rotary printing press according to Claim 26, **characterized in that** the two clamping devices (05) are symmetrically formed.

28. Rotary printing press according to any of the preceding claims, **characterized in that** the clamping device (05) comprises at least two components (33) which are prestressed by means of at least one pressure spring (36) in each case towards the wall of the cavity (03).

29. Rotary printing press according to Claim 28, **characterized in that** the clamping device (05) comprises a device for bringing together the at least two components (33) against the force of the at least one pressure spring (36).

30. Rotary printing press according to Claim 29, **characterized in that** the device for bringing together comprises at least one screw bolt (37) which engages a threaded bore of a component (33), and a nut (38) which is nonrotatably connected to the screw bolt (37) and is accessible via the cylinder channel (02).

31. Rotary printing press according to Claim 30, **characterized in that** the clamping device (05) comprises exactly two components (33) between which at least one pressure spring (36) is clamped with initial stress and which are connected to one another via at least one screw bolt (37) together with nut (38), **in that** one threaded bore each for each screw bolt (37) is provided in each component (33), the two threaded bores each coordinated with a screw bolt (37) being opposite one another and aligned with one another, **in that**, in the case of each screw bolt (37), one thread each is right-handed and one thread each is left-handed, **in that** the different threads of the screw bolts (37) are formed on opposite sides of the nut (38), and **in that** the at least one nut (38) is arranged in the gap (34) formed by the two components (33).

32. Rotary printing press according to Claim 1, **characterized in that** the device is equipped with an antirotation means (26).

33. Rotary printing press according to Claim 32, **characterized in that** the antirotation means (16) comprises a projection (18) which is connected to the clamping device (05) and projects into the cylinder channel (02).

34. Rotary printing press according to Claim 1, **characterized in that** the rotary printing press is a web-fed rotary printing press.

35. Rotary printing press according to Claim 34, **characterized in that** the web-fed rotary printing press is a web-fed offset rotary printing press.

36. Rotary printing press according to Claim 1, **characterized in that** the cylinder channel (02) is slot-like.

37. Rotary printing press according to Claim 1, **characterized in that** the actuating means (13; 29; 38) for clamping or releasing are accessible from outside through the cylinder channel (02).

38. Rotary printing press according to Claim 1, **characterized in that** the register projection (11) and at least one clamping device (05) are formed as a structural unit.

39. Rotary printing press according to Claim 26, **characterized in that** the register projection (11) and the two clamping devices (05) are formed as a structural unit.

40. Rotary printing press according to Claim 1, **characterized in that** at least two register projections (11) are arranged in the axial direction of the axis of rotation of the plate cylinder (01).

41. Rotary printing press according to Claim 1, **characterized in that** at least four register projections (11) are arranged in the axial direction of the axis of rotation of the plate cylinder (01).

42. Rotary printing press according to Claim 1, **characterized in that** at least six register projections (11) are arranged in the axial direction of the axis of rotation of the plate cylinder (01).

43. Rotary printing press according to Claim 2, **characterized in that** the clamping devices (05) are not connected to one another.

## Revendications

1. Machine à imprimer rotative, avec un cylindre porte-plaques (01), une plaque d'impression et un dispositif pour ajuster, selon un repérage, au moins une plaque d'impression sur le cylindre porte-plaques (01) de la machine à imprimer rotative, le dispositif comprenant une saillie de repérage (11) réglable axialement, s'engageant dans un évidement, servant au repérage, de la plaque d'impression et réglable en direction axiale, à l'intérieur d'un espace creux (03), s'étendant en direction axiale de l'axe de rotation du cylindre porte-plaques (01), relié à l'extérieur du cylindre porte-plaques (01) par l'intermédiaire d'un canal de cylindre (02) s'étendant parallèlement à celui-ci, la saillie de repérage (11) étant reliée à un dispositif de serrage (05), déplaçable le long de l'espace creux (03), susceptible d'être serré, ou serré, en une position axiale souhaitée contre la surface de l'espace creux (03), par l'intermédiaire de moyens d'actionnement (13 ; 29 ; 38), ou susceptible d'être détaché d'une telle position, l'espace creux (03) étant un perçage (03) cylindrique, **caractérisée en ce que** la saillie de repérage (11) et/ou le dispositif de serrage (05) présente(nt) au moins un tronçon (07 ; 08 ; 33) adapté en périphérie au perçage (03) cylindrique, **en ce que** la saillie de repérage (11) est formée par un tronçon (07) cylindrique, coaxial au perçage (03) cylindrique.

2. Machine à imprimer rotative selon la revendication 1, **caractérisée en ce qu'**au moins deux dispositifs de serrage (05) individuels sont disposés en direction axiale de l'axe de rotation du cylindre porte-plaques (01).

3. Machine à imprimer rotative selon la revendication 1, **caractérisée en ce qu'**une périphérie extérieure du tronçon (07) coaxial correspond sensiblement à la périphérie intérieure du perçage (03) cylindrique.

4. Machine à imprimer rotative selon l'une des revendications précédentes, **caractérisée en ce que** le dispositif de serrage (05) comprend au moins un dispositif à vis (12, 13, 14 ; 26, 27, 29 ; 37, 38).

5. Machine à imprimer rotative selon la revendication 4, **caractérisée en ce que** le dispositif à vis (12, 13, 14 ; 26, 27, 29 ; 37, 38) comprend un élément d'actionnement de vis (14 ; 29 ; 38).

6. Machine à imprimer rotative selon la revendication 5, **caractérisée en ce que** l'élément d'actionnement de vis (14 ; 29 ; 38) est actionnable en y accédant à travers le canal de cylindre (02).

7. Machine à imprimer rotative selon la revendication 6, **caractérisée en ce que** l'axe de l'élément d'actionnement de vis (14 ; 29 ; 38) est disposé perpendiculairement au plan d'une des faces latérales du canal de cylindre (02).

8. Machine à imprimer rotative selon la revendication 7, **caractérisée en ce que** l'élément d'actionnement de vis (14 ; 29 ; 38) est disposé en prolongement du canal de cylindre (02).

9. Machine à imprimer rotative selon la revendication 8, **caractérisée en ce que** l'élément d'actionnement de vis (14 ; 29 ; 38) présente une structure à six pans.

10. Machine à imprimer rotative selon la revendication 9, **caractérisée en ce que** l'élément d'actionnement de vis (29 ; 38) est un écrou (29 ; 38).

11. Machine à imprimer rotative selon la revendication 9, **caractérisée en ce que** l'élément d'actionnement de vis (14) est la tête (14) d'une vis (13).

12. Machine à imprimer rotative selon l'une des revendications précédentes, **caractérisée en ce que** le dispositif de serrage (05) comprend un corps de base (06) et une vis de serrage (13), insérée par son filetage dans le corps de base (06).

13. Machine à imprimer rotative selon la revendication 12, **caractérisée en ce que** le dispositif de serrage (05) est susceptible d'être serré par grossissement de l'espacement entre une extrémité de la vis de serrage (13) et l'extrémité, opposée à celle-ci, du corps de base (06) dans l'espace creux (03).

14. Machine à imprimer rotative selon la revendication 13, **caractérisée en ce que** le dispositif de serrage (05) est susceptible d'être serré par dévissage de la vis de serrage (13) hors du corps de base (06).

15. Machine à imprimer rotative selon la revendication 14, **caractérisée en ce que** la forme de la tête (14) de la vis de serrage (13) est adaptée à la forme de la paroi, en appui sur elle, de l'espace creux (03).

16. Machine à imprimer rotative selon la revendication 11 ou la revendication 15, **caractérisée en ce que** la tête (14) est incurvée en forme de sphère.

17. Machine à imprimer rotative selon la revendication 12, **caractérisée en ce que** le corps de base (06) pour la vis de serrage (13) présente un perçage taraudé (12) continu, **en ce que**, sur le côté, opposé à la tête (14), de la vis de serrage (13), en regard du perçage taraudé (12), est réalisée sur le corps de base (06) une nervure (23) déformable élastiquement, et **en ce que** le dispositif de serrage (05) est susceptible d'être serré vers l'extérieur, par vissage de la vis de serrage (13) dans le perçage taraudé (12) et déformation correspondante de la nervure (23).

18. Machine à imprimer rotative selon l'une quelconque des revendications 1 à 11, **caractérisée en ce que** le dispositif de serrage (05) présente un corps de base (06) et un boulon de serrage (26) déplaçable dans le corps de base (06), transversalement à l'axe de l'espace creux (03).

19. Machine à imprimer rotative selon la revendication 18, **caractérisée en ce que** le boulon de serrage (26) est guidé, de manière déplaçable en direction longitudinale dans un perçage (24) ménagé dans le corps de base (06) mais en étant bloqué en rotation.

20. Machine à imprimer rotative selon la revendication 19, **caractérisée en ce que** le boulon de serrage (26) est muni d'un élément de guidage (31), s'étendant transversalement à l'axe du boulon de serrage (26), guidé dans une rainure (32), s'étendant parallèlement au perçage (24), réalisée dans la paroi du perçage (24).

21. Machine à imprimer rotative selon la revendication 20, **caractérisée en ce que** la rainure (32) est formée par une fente de guidage (32) s'étendant d'une paroi frontale du corps de base (06) jusqu'au perçage (24).

22. Machine à imprimer rotative selon la revendication 19, 20 ou 21, **caractérisée en ce que** le boulon de serrage (26) présente à une extrémité un tronçon fileté (27), sur lequel est placé un écrou (29) prenant appui, sur l'une de ses faces frontales, sur le corps de base (06).

23. Machine à imprimer rotative selon l'une des revendications 12 à 22, **caractérisée en ce que** le corps de base (06) est en forme de cylindre partiel et présente un méplat (09).

24. Machine à imprimer rotative selon la revendication 23, **caractérisée en ce que** le méplat (09) est disposé sensiblement parallèlement au canal de cylindre (02).

25. Machine à imprimer rotative selon la revendication 23 ou 24, **caractérisée en ce que** le tronçon cylindrique (08) du corps de base (06) en forme de cylindre partiel s'étend sur une plage angulaire de plus de 180°.

26. Machine à imprimer rotative selon l'une des revendications précédentes, **caractérisée en ce que** la saillie de repérage (11) est disposée entre deux dispositifs de serrage (05).

27. Machine à imprimer rotative selon la revendication 26, **caractérisée en ce que** les deux dispositifs de serrage (05) sont de configuration symétrique.

28. Machine à imprimer rotative selon l'une des revendications précédentes, **caractérisée en ce que** le dispositif de serrage (05) comprend au moins deux composants (33), précontraints chacun en direction de la paroi de l'espace creux (03) à l'aide d'au moins un ressort de compression (36).

29. Machine à imprimer rotative selon la revendication 28, **caractérisée en ce que** le dispositif de serrage (05) comprend un dispositif pour maintenir assemblés les au moins deux composants (33) à l'encontre de la force du au moins un ressort de compression (36).

30. Machine à imprimer rotative selon la revendication 29, **caractérisée en ce que** le dispositif pour maintenir assemblé comprend au moins un goujon à visser (37), mis en prise avec un perçage taraudé d'un composant (33), ainsi qu'un écrou (38) relié de manière assujetti en rotation au goujon à visser (37) et accessible en passant par le canal de cylindre (02).

31. Machine à imprimer rotative selon la revendication 30, **caractérisée en ce que** le dispositif de serrage (05) comprend précisément deux composants (33), entre lesquels le au moins un ressort de compression (36) est serré sous précontrainte et qui sont reliés ensemble par l'intermédiaire d'au moins un goujon à visser (37) avec un écrou (38), **en ce que**, dans chaque composant (33), est prévu un perçage taraudé pour chaque goujon à visser (37), le deux perçages taraudés, associés chacun à un goujon à visser (37), étant placés l'un en regard de l'autre et alignés ensemble, **en ce que**, pour chaque goujon à visser (37), chaque fois un filetage est à pas à droite et chaque fois un filetage est à pas à gauche, **en ce que** les différents filetages des goujons à visser (37) sont réalisés sur des côtés opposés de l'écrou (38), et **en ce que** le au moins un écrou (38) est disposé dans l'interstice (34) formé par les deux composants (33).

32. Machine à imprimer rotative selon la revendication 1, **caractérisée en ce que** le dispositif est équipé d'une sécurité de rotation (16).

33. Machine à imprimer rotative selon la revendication 32, **caractérisée en ce que** la sécurité de rotation (16) comprend une saillie (18) reliée au dispositif de serrage (05) et pénétrant dans le canal de cylindre (02).

34. Machine à imprimer rotative selon la revendication 1, **caractérisée en ce que** la machine à imprimer rotative est une machine à imprimer rotative à bobines.

35. Machine à imprimer rotative selon la revendication 34, **caractérisée en ce que** la machine à imprimer rotative à bobines est une machine à imprimer rotative offset à bobines.

36. Machine à imprimer rotative selon la revendication 1, **caractérisée en ce que** le canal de cylindre (02) est configuré en fente.

37. Machine à imprimer rotative selon la revendication 1, **caractérisée en ce que** les moyens d'actionnement (13 ; 29 ; 38) pour le serrage ou le desserrage sont accessibles de l'extérieur, en passant par le canal de cylindre (02).

38. Machine à imprimer rotative selon la revendication 1, **caractérisée en ce que** la saillie de repérage (11) et au moins un dispositif de serrage (05) sont réalisés sous forme d'une unité modulaire.

39. Machine à imprimer rotative selon la revendication 26, **caractérisée en ce que** la saillie de repérage (11) et les deux dispositifs de serrage (05) sont réalisés sous forme d'une unité modulaire.

40. Machine à imprimer rotative selon la revendication 1, **caractérisée en ce qu'**au moins deux saillies de repérage (11) sont disposées dans la direction axiale de l'axe de rotation du cylindre porte-plaques (01).

41. Machine à imprimer rotative selon la revendication 1, **caractérisée en ce qu'**au moins quatre saillies de repérage (11) sont disposées dans la direction axiale de l'axe de rotation du cylindre porte-plaques (01).

42. Machine à imprimer rotative selon la revendication 1, **caractérisée en ce qu'**au moins six saillies de repérage (11) sont disposées dans la direction axiale de l'axe de rotation du cylindre porte-plaques (01).

43. Machine à imprimer rotative selon la revendication 2, **caractérisée en ce que** les dispositifs de serrage (05) ne sont pas reliés entre eux.
